# EUROPÄISCHE PATENTSCHRIFT

(11) **EP 0 601 227 B1**
(45) Veröffentlichungstag und Bekanntmachung des Hinweises auf die Patenterteilung: **03.09.1997**
(21) Anmeldenummer: 92120867.4
(22) Anmeldetag: 08.12.1992
(51) Int. Cl.: F04D 27/02, F04D 29/28

(54) **Stabilierungseinrichtung zur Kennfelderweiterung eines Verdichters**
Stabilizing device for the increase of the surge margin of a compressor
Dispositif de stabilisation pour l'extension de la tolérance de pompage d'un compresseur

(43) Veröffentlichungstag der Anmeldung: 15.06.1994
(73) Patentinhaber: ASEA BROWN BOVERI AG, 5400 Baden (CH)
(72) Erfinder: Heinrich, Klaus, Dr.-Ing., CH-5415 Nussbaumen (CH)
(74) Vertreter: Klein, Ernest

(56) Entgegenhaltungen:
- CH-A- 675 279
- DE-C- 204 622
- FR-A- 907 976
- US-A- 2 594 042
- US-A- 5 105 616

## Beschreibung

### Technisches Gebiet

Die Erfindung betrifft eine Stabilisierungseinrichtung zur Kennfelderweiterung eines Verdichters gemäss Oberbegriff des Anspruches 1.

### Stand der Technik

Es ist bekannt, dass sich bei Rotation eines Verdichterrades im Spalt zwischen den rotierenden Aussenkanten der Laufschaufein und dem ruhenden Gehäuse eine Spaltströmung von der Schaufelseite mit hohem Druck zu der mit niedrigem Druck einstellt. Diese Spaltströmung kann zusammen mit anderen Strömungsvorgängen im Eintrittsteil des Radialrades zu einem Wirbel führen. Durch diesen Wirbel wird der Wirkungsgrad des Verdichters verringert, und der stabile Bereich der Verdichterkennlinie wird schmaler.

Bei Verwendung von Turboverdichtern wird angestrebt, mit wachsendem Durchfluss monoton fallende Kennlinien ohne Hysterese zu erzielen, um eine hohe Zuverlässigkeit bei Teillastbetrieb zu erreichen. Solche kontinuierliche Kennlinien werden als stabil bezeichnet. Bei Teillast sind jedoch stabile Kennlinien um so schwerer zu erzielen, je grösser das Druckverhältnis im Auslegungspunkt ist. Deshalb versucht man mittels zusätzlicher Stabilisierungseinrichtungen die gewünschten stabilen Kennlinien zu erzeugen.

Die beispielsweise in der Patentschrift CH 675 279 beschriebene Stabilisierungseinrichtung besteht aus einer Ausnehmung im Gehäuse eines Radialverdichters, wobei in diese Ausnehmung ein Stabilisierungsring intergriert ist. Die Ausnehmung bzw. der Stabilisierungsring sind dabei vor dem Laufrad und ausserhalb der Hauptströmung angeordnet. Am Aussenumfang des Stabilisierungsringes sind Stabilisierungsschaufeln vorhanden, die an der Innenkontur der Ausnehmung verankert sind, so dass der Ring und die Stabilisierungsschaufeln ein Teil des Gehäuses sind. Durch die relativ grosse Nut im Gehäuse wird der sich infolge der Spaltströmung bildende Wirbel abgesaugt. Der Nachteil dieser Lösung besteht in der aufwendigen konstruktiven Gestaltung des Gehäuses, des Ringes und der Stabilisierungschaufeln. Ausserdem wird die ohnehin schon grosse Schwingungsbelastung der Laufschaufeln im Eintrittsbereich durch die Stabilisierungsvorrichtung noch verstärkt.

Der Anmelderin ist eine Stabilisierungseinrichtung (EP-A-0 593 797) bekannt, bei der die eben genannten Nachteile reduziert werden. Diese Einrichtung besteht aus einem fest mit den Laufschaufeln verbundenen Ring, wobei zwischen dem Ring und dem Gehäuse des Verdichters ein relativ grosser radialer Rezirkulationskanal angeordnet ist. Bei starker Drosselung des Verdichters wird dort eine Rezirkulationsströmung ermöglicht, welche zur Kennfeldstabilisierung beiträgt. Der Ring stützt die Schaufeleintrittskanten sowohl in radialer als auch in tangentialer Richtung ab und reduziert dadurch die Schaufelschwingungen. Der Nachteil dieser Lösung besteht in der Notwendigkeit des relativ grossen Rezirkulationskanales und der Tatsache, dass bei manchen Radialverdichtern eine unerwünscht starke Rezirkulation eintritt.

### Darstellung der Erfindung

Die Erfindung versucht, all diese Nachteile zu vermeiden. Ihr liegt die Aufgabe zugrunde, bei einem Verdichter im Laufradeintrittsbereich die Ausbildung des schädlichen Spaltstromes von einer Schaufelseite zur anderen zu verhindern und damit durch Stabilisierung der Strömung das Verdichterkennfeld zu erweitern und gleichzeitig die Schwingungsprobleme im Laufradeintrittsbereich zu beseitigen.

Erfindungsgemäss wird dies dadurch erreicht, dass die Stabilisierungseinrichtung aus einem Ring besteht, welcher in einer Ausnehmung im Gehäuse des Verdichters, die die Form einer rotationssymmetrischen Nut hat, angeordnet ist, wobei der Ring fest mit den Laufschaufeln verbunden und nur im Eintrittsbereich des Laufrades angeordnet, und wobei die Abmasse des Ringes und der Ausnehmung so aufeinander abgestimmt sind, dass bei Rotation des Laufrades um die Laufradachse zwischen dem Ring und der Wand des Gehäuses nur ein solches Spiel besteht, welches ausreichend ist, um im Betrieb die Berührung von Ring und Gehäuse zu vermeiden.

Die Vorteile der Erfindung sind unter anderem darin zu sehen, dass im Eintrittsteil des Laufrades keine Wirbel bzw. nur noch Wirbel in verringertem Umfang entstehen. Das führt dazu, dass der Wirkungsgrad des Verdichters erhöht wird und der stabile Bereich der Verdichterkennlinie verbreitert wird. Gleichzeitig werden durch den Ring die Schaufeln in tangentialer und radialer Richtung abgestützt, so dass die Schwingungsbelastung zurückgeht. Da der Ring nur auf den Eintrittsteil des Laufrades beschränkt ist und dort der Radius kleiner als am Laufradaustritt ist, ist die Fliehkraftbeanspruchung relativ klein und dadurch beherrschbar.

### Kurze Beschreibung der Zeichnung

In der Zeichnung ist ein Ausführungsbeispiel der Erfindung anhand eines Radialverdichters dargestellt. Die einzige Figur zeigt einen Teilmeridianschnitt des Verdichters mit der Stabilisierungseinrichtung. Es sind nur die für das Verständnis der Erfindung wesentlichen Elemente gezeigt. Die Strömungsrichtung des Arbeitsmittels ist mit einem Pfeil bezeichnet.

### Weg zur Ausführung der Erfindung

In der Figur ist ein Teil eines Radialverdichters mit der erfindungsgemässen Stabilisierungseinrichtung dargestellt.

Der Verdichter besteht aus dem Gehäuse 4 und dem Laufrad 3. Das Laufrad 3 ist mit einem fest mit den Laufschaufeln 2 verbundenen Ring 1 in Form einer kurzen Deckscheibe ausgerüstet. Diese Deckscheibe ist nur auf den Eintrittsteil des Laufrades 3 beschränkt. Im Gehäuse 4 des Verdichters ist eine Ausnehmung 5 in Form einer rotationssymmetrischen Nut vorhanden.

Die Abmasse der Ausnehmung 5 sind auf die Abmasse des Ringes 1 so abgestimmt, dass der Ring 1 bei Rotation des Laufrades 3 in der Ausnehmung 5 um die Laufradachse gut rotieren kann, aber zwischen dem Ring 1 und der Wand des Gehäuses 4 nur ein solches enges Spiel besteht, welches ausreichend ist, um im Betrieb eine Berührung von Ring 1 und Gehäuse 4 zu vermeiden. Dieses Spiel ist z. B. ebenso gross wie das Spiel zwischen den Oberkanten der Laufschaufeln 2 und der Wand des Gehäuses 4.

Der Ring 1 stützt die Schaufeleintrittskanten in radialer und tangentialer Richtung ab. Das führt dazu, dass die Schaufelschwingungsamplituden stark reduziert werden und die mechanische Schaufelbelastung sinkt. Da der Ring 1 nur auf den Eintrittsteil des Laufrades 3 beschränkt ist, wo der Radius wesentlich kleiner als am Laufradaustritt ist, ist auch die Fliehkraftbeanspruchung wesentlich kleiner und dadurch beherrschbar. Eine Zerstörung des Ringes 1 infolge zu hoher Fliehkraft findet somit nicht statt.

Der in der Ausnehmung 5 mit dem Laufrad 3 rotierende Ring 1 verhindert die Ausbildung der Spaltströmung über die Schaufelaussenkanten in dem Laufradbereich, in welchem die Spaltströmung zur Ausbildung eines schädlichen Wirbels beitragen würde. Der Wirbel entsteht dadurch gar nicht erst bzw. nur in einem reduzierten Umfang. Dadurch wird der Wirkungsgrad des Verdichters erhöht und der stabile Bereich der Verdichterkennlinie wird verbreitert.

### Bezugszeichenliste

- 1: Ring
- 2: Laufschaufeln
- 3: Laufrad
- 4: Gehäuse
- 5: Ausnehmung

## Patentansprüche

1. Stabilisierungseinrichtung zur Kennfelderweiterung eines mit Laufschaufeln (2) bestückten Verdichters, bestehend aus einem Ring (1), welcher in einer Ausnehmung (5) im Gehäuse (4) des Verdichters, die die Form einer rotationssymmetrischen Nut hat, angeordnet ist, dadurch gekennzeichnet, dass der Ring (1) fest mit den Laufschaufeln (2) verbunden und nur im Eintrittsbereich des Laufrades (3) angeordnet ist, wobei die Abmasse des Ringes (1) und der Ausnehmung (5) so aufeinander abgestimmt sind, dass bei Rotation des Laufrades (3) um die Laufradachse zwischen dem Ring (1) und der Wand des Gehäuses (4) nur ein solches Spiel besteht, welches ausreichend ist, um im Betrieb die Berührung von Ring (1) und Gehäuse (4) zu vermeiden.

## Claims

1. Stabilizing device for extending the characteristic diagram of a compressor equipped with impeller vanes (2), the stabilizing device consisting of a ring (1) which is arranged in a recess (5) in the casing (4) of the compressor, which recess is in the form of a rotationally symmetrical groove, characterized in that the ring (1) is permanently connected to the impeller vanes (2) and is arranged only in the inlet region of the impeller (3), the dimensions of the ring (1) and of the recess (5) being matched to one another in such a way that during rotation of the impeller (3) about the impeller axis, there is present between the ring (1) and the wall of the casing (4) only a clearance sufficient to avoid contact between the ring (1) and casing (4) during operation.

## Revendications

1. Dispositif de stabilisation pour l'extension de la tolérance de pompage d'un compresseur garni d'aubes mobiles (2), se composant d'un anneau (1), qui est disposé dans une cavité (5) dans le corps (4) du compresseur, qui a la forme d'une rainure à symétrie de révolution, caractérisé en ce que l'anneau (1) est fixé aux aubes mobiles (2) et n'est disposé que dans la région d'entrée de la roue mobile (3), les dimensions de l'anneau (1) et de la cavité (5) étant adaptées les unes aux autres de telle façon que, lors de la rotation de la roue mobile (3) autour de l'axe de la roue mobile, il n'existe entre l'anneau (1) et la paroi du corps (4) qu'un jeu qui est suffisant pour éviter en marche le contact entre l'anneau (1) et le corps (4).
